# EUROPÄISCHE PATENTSCHRIFT

(11) **EP 1 447 369 B1**
(45) Veröffentlichungstag und Bekanntmachung des Hinweises auf die Patenterteilung: **30.07.2008**
(21) Anmeldenummer: 04001289.0
(22) Anmeldetag: 22.01.2004
(51) Int. Cl.: B66B 5/04

(54) **Einrichtung zum Einrücken einer Fangvorrichtung für eine Aufzugskabine**
Device for engaging the emergency braking device of an elevator car
Dispositif pour actionner le parachute d'une cabine d'ascenseur

(30) Priorität: 04.02.2003 EP 03405057
(43) Veröffentlichungstag der Anmeldung: 18.08.2004
(73) Patentinhaber: INVENTIO AG, 6052 Hergiswil (CH)
(72) Erfinder: Maury, Julien, 68100 Mulhouse (FR)

(56) Entgegenhaltungen:
- PATENT ABSTRACTS OF JAPAN vol. 2000, no. 11, 3. Januar 2001 (2001-01-03) -& JP 2000 219450 A (TOSHIBA CORP;TOSHIBA ELEVATOR CO LTD), 8. August 2000 (2000-08-08)
- PATENT ABSTRACTS OF JAPAN vol. 014, no. 384 (M-1013), 20. August 1990 (1990-08-20) -& JP 02 144389 A (HITACHI ELEVATOR ENG & SERVICE CO LTD), 4. Juni 1990 (1990-06-04)

## Beschreibung

Die Erfindung betrifft eine Sicherheitseinrichtung für einen Aufzug mit einer in einem Aufzugsschacht verfahrbaren Aufzugskabine und einem im Aufzugsschacht verfahrbaren Gegengewicht, wobei ein die Geschwindigkeit der Aufzugskabine bzw. des Gegengewichtes überwachender Geschwindigkeitsbegrenzer vorgesehen ist, der bei Übergeschwindigkeit ein die Aufzugskabine bzw. das Gegengewicht stillsetzender Auslösemechanismus betätigt.

Aus der Schrift JP2000219450 ist eine Einrichtung zum Auslösung einer an einer Aufzugskabine angeordneten Fangvorrichtung mit Fangkeilen bekannt geworden. Ein Begrenzerseil eines die Geschwindigkeit der Aufzugskabine überwachenden Geschwindigkeitsbegrenzers steht in Verbindung mit einem an einer ersten Achse angeordneten ersten Hebel. Bei Übergeschwindigkeit der Aufzugskabine wird das Begrenzerseil blockiert, wobei der erste Hebel wegen der Relativbewegung der Aufzugskabine gegenüber dem Begrenzerseil die erste Achse in Drehbewegung versetzt. An der ersten Achse ist ein zweiter Hebel angeordnet, der in Verbindung mit der Fangvorrichtung steht und mittels der Drehbewegung der ersten Achse die Fangkeile der Fangvorrichtung einrückt. An der ersten Achse ist ein dritter Hebel angeordnet, der die Drehbewegung der ersten Achse auf eine an der anderen Seite der Aufzugskabine angeordnete zweite Achse überträgt. Mittels der Drehbewegung der zweiten Achse werden die Fangkeile der Fangvorrichtung der anderen Seite der Aufzugskabine eingerückt. Eine einenends mit dem ersten Hebel und anderenends mit einem Kabinenrahmen in Verbindung stehende Zugfeder verhindert ein durch Seilschwingungen des Begrenzerseils ausgelöstes, unerwünschtes Einrücken der Fangkeile.

Ein Nachteil der bekannten Einrichtung liegt darin, dass die Zugfeder den Auslösemechanismus in der Ausgangsstellung festhält bis das Begrenzerseil die Federkraft überwindet. Ein dem ersten Fang unverzüglich folgender zweiter Fang ist mit diesem Auslösemechanismus nicht machbar.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Einrichtung zu schaffen, mittels der die Fangvorrichtung einer Aufzugskabine bzw. eines Gegengewichtes in jedem Fall einrückbar ist.

Die durch die Erfindung erreichten Vorteile sind im wesentlichen darin zu sehen, dass die Sicherheit der Aufzugspassagiere wesentlich verbessert werden kann. Die nach einem durch das Begrenzerseil ausgelösten Fang ist sichergestellt, dass die Fangvorrichtung bei einem durch das Gegengewicht ausgelösten Impuls erneut eingerückt wird. Nach einem ersten Fang der Aufzugskabine springt das Gegengewicht bedingt durch die Trägheitskraft nach oben und zieht beim Zurückfallen die Aufzugskabine aus dem Fang. Der erfindungsgemässe Auslösemechanismus bewirkt, dass danach die Fangkeile unverzüglich erneut eingerückt werden. Weiter vorteilhaft ist, dass die bisherige Konstruktion des Auslösemechnismus weiterhin verwendbar ist und nur mit zusätzlichen Elementen ergänzt werden muss. Eine erneute Zertifizierung ist nicht notwendig.

Anhand der beiliegenden Figuren wird die vorliegende Erfindung näher erläutert.

Es zeigen:
Fig. 1
   einen Aufzug mit einem Auslösemechanismus zum Festsetzen einer Aufzugskabine bzw. eines Gegengewichtes im Notfall,
Fig. 2
   der Auslösemechanismus bei Normalbetrieb,
Fig. 3
   der Auslösemechanismus bei einem Fang und
Fig. 4 eine Ausführungsvariante des Auslösemechanismus.

Fig. 1 zeigt einen Aufzug mit einer in einem Aufzugsschacht 1 verfahrbaren Aufzugskabine 2, die über ein Seil 3 mit einem Gegengewicht 4 verbunden ist. Das Seil 3 wird im Betriebsfall mittels einer Treibscheibe 5 einer Antriebseinheit 6 angetrieben. Aufzugskabine 2 und Gegengewicht 4 werden mittels sich über die Schachthöhe erstreckender Führungsschienen 7 geführt. Die Aufzugsanlage weist ein oberstes Stockwerk mit einer obersten Stockwerktür 8, ein zweitoberstes Stockwerk mit einer zweitobersten Stockwerktür 9, weitere Stockwerke mit weiteren Stockwerktüren 10 und ein unterstes Stockwerk mit einer untersten Stockwerktür 11 auf. In einem Schachtkopf 12 ist die Antriebseinheit 6 und ein Geschwindigkeitsbegrenzer 13 angeordnet, der die Geschwindigkeit der Aufzugskabine 2 überwacht und bei Übergeschwindigkeit die Aufzugskabine 2 stillsetzt. Je Seite der Aufzugskabine 2 ist ein Doppelhebel 14,14.1 vorgesehen, der an einem Drehpunkt 15,15.1 angelenkt ist.

Eine zur Stillsetzung der Aufzugskabine 2 vorgesehene Fangvorrichtung 16, 16.1 ist mittels eines ersten Gestänges 17,17.1 mit der einen Seite des Doppelhebels 14,14.1 verbunden, wobei die eine Seite des ersten Doppelhebels 14 mit einem Begrenzerseil 19 des Geschwindigkeitsbegrenzers 13 verbunden ist. Die andere Seite des ersten Doppelhebels 14 ist mittels eines zweiten Gestänges 18 mit dem zweiten Doppelhebel 14.1 verbunden. Wird die eine Seite des ersten Doppelhebels 14 nach oben bewegt, so wird die Fangvorrichtung 16,16.1 eingerückt, wobei sich mit der Führungsschiene 7 verkeilende Sperrelemente die Aufzugskabine 2 im Notfall stillsetzen. Bei Normalbetrieb treibt die Aufzugskabine 2 das Begrenzerseil 19 mittels des ersten Doppelhebels 14 an. Bei Übergeschwindigkeit der Aufzugskabine 2 blockiert der Geschwindigkeitsbegrenzer 13 das Begrenzerseil 19. Dadurch wird der erste Doppelhebel 14 nach oben ausgelenkt und der zweite Doppelhebel 14.1 betätigt, wobei die Fangvorrichtung 16,16.1 beidseitig der Aufzugskabine 2 eingerückt wird.

Das endlose Begrenzerseil 19 wird mittels einer in einer Schachtgrube 20 angeordneten Umlenkrolle 21 gespannt, wobei eine Rollenachse 22 einenends an einem Drehpunkt 23 angelenkt ist und anderenends ein Spanngewicht 24 trägt.

Fig. 2 zeigt den erfindungsgemässen Auslösemechanismus 25 bei Normalbetrieb. Der erste Doppelhebel 14 weist einen Ausleger 26 auf, an dem ein Bolzen 27 angeordnet ist. Der Bolzen 27 verrastet mit einer an einem Tragrahmen 28 angeordneten Rückhaltefeder 29, die sicherstellt, dass Seilschwingungen oder Trägheitskräfte des Begrenzerseils 19 den ersten Doppelhebel 14 nicht betätigen. Der am ersten Drehpunkt 15 gelagerte erste Doppelhebel 14 weist einen ersten Schenkel 14.01, der am Begrenzerseil 19 angelenkt ist und einen zweiten Schenkel 14.02 auf, an dem das zweite Gestänge 18 angelenkt ist. Am ersten Schenkel 14.01 ist auch das erste Gestänge 17 angelenkt, das das als Fangkeil 30 ausgebildete Sperrelement betätigt.

Der am zweiten Drehpunkt 15.1 angelenkte zweite Doppelhebel 14.1 weist einen ersten Schenkel 14.11 auf, an dem das erste Gestänge 17.1 angelenkt ist, das das als Fangkeil 30.1 ausgebildete Sperrelement betätigt. Ein zweiter Schenkel 14.12 des zweiten Doppelhebels 14.1 ist gelenkig mit dem zweiten Gestänge 18 verbunden. Eine gespannte Zugfeder 31 ist einenends mit dem zweiten Schenkel 14.12 und anderenends mit dem Tragrahmen 28 der Aufzugskabine 2 verbunden. Die von der Zugfeder 31 ausgehende Kraft kann den mittels Rückhaltefeder 29 festgehaltenen ersten Doppelhebel 14 bei Normalbetrieb nicht betätigen.

Fig. 3 zeigt den Auslösemechanismus 25 beim Fang, wobei die sich mit der Führungsschiene 7 verkeilenden Sperrelemente 30,30.1 die Aufzugskabine 2 im Notfall stillsetzen. Bei blockiertem Begrenzerseil 19 wird der erste Doppelhebel 14 und der zweite Doppelhebel 14.1 in eine mit den Pfeilen P0, P1 symbolisierte Drehbewegung versetzt, wobei der erste Doppelhebel 14 von der Rückhaltefeder 29 gelöst wird und die Fangkeile 30,30.1 in der mit Pfeilen P01, P11 symbolisierten Richtung bewegt werden und mit der Führungsschiene 7 verkeilen.

Nach dem ersten, durch den Geschwindigkeitsbegrenzer 13 ausgelösten Fang der Aufzugskabine springt das Gegengewicht 4 bedingt durch die Trägheitskraft nach oben und zieht beim Zurückfallen die Aufzugskabine 2 aus dem ersten Fang. Die mit einem Pfeil P2 symbolisierte Kraft der Zugfeder 31 betätigt nun den zweiten Doppelhebel 14.1 in Drehrichtung P1 und das zweite Gestänge 18 in die mit dem Pfeil P3 symbolisierte Richtung, wobei der erste Doppelhebel 14 in Drehrichtung P0 betätigt wird. Durch die Drehbewegung P0, P1 der Doppelhebel 14, 14.1 werden die Fangkeile in Richtung P01, P11 bewegt und die Aufzugskabine 2 in den zweiten Fang gebracht. Der zweite Fang kann nicht durch den Geschwindigkeitsbegrenzer 13 ausgelöst werden, weil die Aufzugskabine 2 beim Hochspringen den blockierten Geschwindigkeitsbegrenzer 13 wieder freisetzt.

Fig. 4 zeigt eine Ausführungsvariante des Auslösemechanismus. Der Doppelhebel 14 ist an einem Gehäuse 28.1 angeordnet, welches am Tragrahmen 28 angeordnet ist. Im Unterschied zu der in den Figuren 2 und 3 gezeigten Variante, greift die Zugfeder 31 am ersten Schenkel 14.01 des Doppelhebels 14 an. In dieser Variante baut der Auslösemechanismus kompakt. Zudem ist die Zugfeder 31 zusammen mit der Rückhaltefeder 29 einsehbar.

Fig. 1 zeigt eine maschinenraumlose Aufzugsanlage. Die erfindungsgemässe Einrichtung zur Stillsetzung der Aufzugskabine kann auch auf eine Aufzugsanlage mit Maschinenraum angewendet werden.

Der Auslösemechanismus 25 kann auch auf das Gegengewicht 4 angewendet werden.

## Patentansprüche

1. Sicherheitseinrichtung für einen Aufzug mit einer in einem Aufzugsschacht (1) verfahrbaren Aufzugskabine (2) und einem im Aufzugsschacht (1) verfahrbaren Gegengewicht (4), wobei ein die Geschwindigkeit der Aufzugskabine (2) bzw. des Gegengewichtes (4) überwachender Geschwindigkeitsbegrenzer (13) vorgesehen ist, der bei Übergeschwindigkeit ein die Aufzugskabine (2) bzw. das Gegengewicht (4) stillsetzender Auslösemechanismus (25) betätigt,
**dadurch gekennzeichnet,**
**dass** der Auslösemechanismus (25) ein Rückhalteelement (29) aufweist, welches mit einem an einem ersten Doppelhebel (14) angeordneten Bolzen (27) verrastet und ein am ersten Doppelhebel (14) oder an einem zweiten Doppelhebel (14.1) angreifendes Federelement (31) aufweist, wobei das Rückhalteelement (29) bei Normalbetrieb die Doppelhebel (14,14.1) festhält und das Federelement (31) nach einer Betätigung des Auslösemechanismus (25) durch den Geschwindigkeitsbegrenzer (13) die Doppelhebel (14,14.1) betätigt.

2. Sicherheitseinrichtung nach Anspruch 1,
**dadurch gekennzeichnet,**
**dass** das Rückhalteelement (29) mit einem an einem Ausleger (26) des ersten Doppelhebels (14) angeordneten Bolzen (27) verrastet.

3. Sicherheitseinrichtung nach Anspruch 1,
**dadurch gekennzeichnet,**
**dass** das Federelement (31) an einem ersten Schenkel (14.01) des ersten Doppelhebels (14) oder an einem zweiten Schenkel (14.12) des zweiten Doppelhebels (14.1) angreift und ein zweites Gestänge (18) den zweiten Schenkel (14.12) mit einem zweiten Schenkel (14.02) des ersten Doppelhebels (14) gelenkig verbindet.

## Claims

1. Safety device for a lift with a lift cage (2), which is movable in a lift shaft (1), and a counterweight (4), which is movable in the lift shaft (1), wherein a speed limiter (13) monitoring speed of the lift cage (2) or of the counterweight (4) is provided and in the case of excess speed actuates a trigger mechanism (25) stopping the lift cage (2) or the counterweight (4), **characterised in that** the trigger mechanism (25) comprises a retaining element (29), which detents with a pin (27) arranged at a first double lever (14), and a spring element (31), which engages at the first double lever (14) or at a second double lever (14.1), wherein the retaining element (29) fixes the double lever (14, 14.1) during normal operation and the spring element (31) actuates the double lever (14, 14.1) after an actuation of the trigger mechanism (25) by the speed limiter (13).

2. Safety device according to claim 1, **characterised in that** the retaining element (29) detents with a pin (27) arranged at an arm (26) of the first double lever (14).

3. Safety device according to claim 1, **characterised in that** the spring element (31) engages at a first limb (14.01) of the first double lever (14) or at a second limb (14.12) of the second double lever (14.1) and a second linkage (18) pivotably connects the second limb (14.12) with a second limb (14.02) of the first double lever (14).

## Revendications

1. Dispositif de sécurité pour un ascenseur comprenant une cabine d'ascenseur (2) apte à être déplacée dans une gaine d'ascenseur (1), et un contrepoids (4) apte à être déplacé dans la gaine (1), pour lequel il est prévu un limiteur de vitesse (13) qui contrôle la vitesse de la cabine (2) et du contrepoids (4) et qui, en cas de vitesse excessive, actionne un mécanisme de déclenchement (25) qui arrête la cabine (2) et le contrepoids (4),
**caractérisé en ce que** le mécanisme de déclenchement (25) comporte un élément de retenue (29) qui s'enclenche avec un axe (27) disposé sur un premier double levier (14), et un élément élastique (31) qui agit sur le premier double levier (14) ou sur un second double levier (14.1), étant précisé que l'élément de retenue (29), en fonctionnement normal, immobilise les doubles leviers (14, 14.1) et que l'élément élastique (31), après un actionnement du mécanisme de déclenchement (25) par le limiteur de vitesse (13), actionne les doubles leviers (14, 14.1).

2. Dispositif de sécurité selon la revendication 1, **caractérisé en ce que** l'élément de retenue (29) s'enclenche avec un axe (27) disposé sur un bras (26) du premier double levier (14).

3. Dispositif de sécurité selon la revendication 1, **caractérisé en ce que** l'élément élastique (31) agit sur une première branche (14.01) du premier double levier (14) ou sur une second branche (14.12) du second double levier (14.1), et une seconde tringlerie (18) relie de manière articulée la seconde branche (14.12) à une seconde branche (14.02) du premier double levier (14).
